# EUROPÄISCHE PATENTSCHRIFT

(11) **EP 2 228 316 B1**
(45) Veröffentlichungstag und Bekanntmachung des Hinweises auf die Patenterteilung: **02.11.2011**
(21) Anmeldenummer: 10002360.5
(22) Anmeldetag: 08.03.2010
(51) Int. Cl.: B65D 75/58, B65B 61/18, B65B 9/04, B65B 61/06

(54) **Verpackungsmaschine und Verfahren zur kontinuierlichen Herstellung von Kunststofffolienverpackungen mit Etikett**
Packaging machine and method for continuous production of plastic film packaging with label
Machine d'emballage et procédé de fabrication continue d'un emballage de feuilles en plastique doté d'une étiquette

(30) Priorität: 09.03.2009 DE 202009003104 U
(43) Veröffentlichungstag der Anmeldung: 15.09.2010
(73) Patentinhaber: VARIOVAC PS SystemPack GmbH, 19246 Zarrentin (DE)
(72) Erfinder: Pohle, Claus, 21244 Buchholz (DE)
(74) Vertreter: Schupfner, Georg

(56) Entgegenhaltungen:
- EP-A1- 0 280 659
- EP-A1- 1 598 276
- FR-A1- 2 648 792
- JP-U- 6 054 564

## Beschreibung

Gegenstand der Erfindung ist eine Verpackungsmaschine und ein Verfahren zur kontinuierlichen Herstellung von Kunststofffolienverpackungen mit einer Peel-Off Zone (Abziehzone) und einem Etikett, wobei das Etikett auf die Peel-Off Zone der abziehbaren Folie aufgebracht ist, und eine Kunststofffolienverpackung mit einem solchen Etikett.

Kunststofffolienverpackungen bestehen häufig aus zwei zusammengeführten Folien. Derartige Folien werden auf Verpackungsmaschinen in der Regel in Form von Folienbahnen verarbeitet. Hierzu werden die Folienbahnen in Fördermitteln geführt und von Schneidwerkzeugen in definierte Folienabschnitte unterteilt. Derartige erfindungsgemäße Verpackungen aus einer in Mulden geformten Unterfolie, in die Mulde eingebrachtem Verpackungsgut und einer auf der Mulde gesiegelten Oberfolie selbst sind seit langem bekannt. Diese werden auf Tiefziehverpackungsmaschinen erstellt.

Die JP 6054564 U offenbart Tiefziehfolienverpackungen mit Etikett im Eckbereich der Deckelfolie, wobei das Etikett zum Abziehen der Deckelfolie Verwendung finden kann. Tiefziehmaschinen nach dem Oberbegriff des Anspruchs 1 sind bekannt. Ein Beispiel hierfür ist die Offenbarung der EP 1598276 A1 und der EP 280659 A1. Das Aufbringen von Etiketten ist jedoch nicht Gegenstand der EP 1598276 A1 und der EP 280659 A1.

Verpackungsgüter, insbesondere Lebensmittel, werden dem Verbraucher heutzutage immer öfter in Kunststoffverpackungen zum Verkauf angeboten. Diese Kunststoffverpackungen weisen eine Verpackungsmulde auf, in der sich das Verpackungsgut befindet und von zumindest zwei Kunststofffolien eingeschlossen ist. Oftmals weisen diese Verpackungen jedoch den Nachteil auf, dass die gesiegelten Deckelfolien mit der Hand nur schwer zu öffnen sind. Zudem kann das Produkt bei ruckartigem Entfernen der Deckelfolie aus der Verpackungsmulde rutschen oder rausfallen. Überdies ist die abziehbare Folie schlecht greifbar, weil die Folien die Eigenschaft haben aneinander zu haften, z.B. durch statische Aufladung, Feuchtigkeit oder Kaltverschweißen durch Schneidvorrichtungen. Auch die häufig verwendeten Peel-Off Ecken schaffen hier keine Erleichterung und sind insbesondere von älteren Menschen häufig schwierig ergreifbar.

Es ist Aufgabe der vorliegenden Erfindung einen leichteren Zugriff auf die abziehbare Folie zu schaffen und Kunststofffolien mit einer solchen Arbeitserleichterung mittels einer kontinuierlich arbeitenden Verpackungsmaschine bereitzustellen.

Die Aufgabe ist gelöst durch den Gegenstand der unabhängigen Patentansprüche, bevorzugte Ausgestaltungen sind Gegenstand der Unteransprüche oder nachfolgend beschrieben.

In derartigen Verpackungsmaschinen wird die Unterfolie von einer Rolle abgezogen und taktweise mit einer Folientransportkette, auch als Kluppenkette oder Klammerkette bezeichnet, transportiert. In der ggf. vorhandenen Formstation werden aus der flachen Unterfolie Mulden geformt. In diese Mulden werden Verpackungsprodukte manuell oder automatisch eingelegt. Nach der Bestückung mit den Verpackungsprodukten wird die Oberfolie hinzugefügt, die in einer Siegelstation auf die Unterfolie aufgesiegelt wird, um so abgeschlossene Behältnisse zu schaffen. Die Oberfolie zum Verschließen der Packungen wird von oben her an die Unterfolie herangeführt und liegt nachfolgend parallel auf der Unterfolie auf, um zum Siegelwerkzeug geführt zu werden. Das Aufsiegeln erfolgt auf die im Wesentlichen ebenen Ränder, die die ausgeformten Mulden der Unterfolie umgeben. Sind mehre Produktlagen gewünscht, können auch mehrere Oberfolien zugeführt werden, jeweils vor einer Siegelstation.

Die vorliegende Erfindung betrifft nach einer Ausgestaltung eine Kunststoffverpackung mit einer Peel-Off Zone aus einer Verpackungsmulde und mindestens einer ersten und einer zweiten Folie, wobei beide Folien im Siegelbereich mindestens teilweise peelbar an die Verpackungsmulde gesiegelt sind und beide Folien einen Überlappungsbereich aufweisen und im Überlappungsbereich zumindest teilweise aneinander gesiegelt sind, wobei die Siegelung abziehbar bzw. peelbar ist.

Die Peel-Off Zone (= Abziehzone) ist der Bereich der Kunststofffolienverpackung in dem beide oder mehrere Folien lose übereinander liegen und zumindest eine Folie durch Hintergreifen ergriffen werden kann, um diese von der weiteren Folie durch Erfassen und nach hinten Wegziehen abzuziehen. Die Peel-Off Zone ist im Randbereich der Kunststofffolienverpackung außerhalb der Siegelnaht angeordnet und vorzugsweise als Peel-Off Ecke (= Abzieh-Ecke) ausgebildet.

Die Peel-Zone ist mit einem Etikett überklebt oder das Etikett ist thermisch aufgeschweißt, wobei das Etikett eine Klebe- bzw. Haftzone aufweist, nachfolgend kurz Klebezone (inkludiert thermisches Aufschweissen) genannt, und eine neutralisierte Zone, die nicht klebend oder haftend ist.

Die Klebezone liegt auf der peelbaren Folie, die in der Regel die Oberfolie darstellt, im Bereich der Peelzone auf: Die neutralisierte Zone steht in Form einer leicht ergreifbaren Lasche über. Wird nun diese Lasche ergriffen, kann die abziehbare Folie von der weiteren Folie, die vorzugsweise in der Form einer Verpackungsmulde ausgebildet ist, leicht erfasst und ganz oder teilweise abgezogen werden.

Zum Aufschweißen der Etiketten können Vorrichtungen verwandt werden wie Sie aus der EP 1310431 B1 bekannt sind.

Das Etikett ist vorzugsweise selbstklebend ausgestattet (Haftetikett) und kann aus Kunststoff oder Papier bestehen. Hinsichtlich der Form ist es weitegehend frei gestaltbar. Wichtig ist nur, dass sich nach dem Aufkleben eine abstehende nicht klebende Lasche ergibt.

Die Peel-Off Zone kann vorauslaufend oder nachlaufend in Bezug auf die Folienlaufrichtung angeordnet sein. Die Position der Peel-Off Zone ist an der Verpackung frei wählbar.

Die Erfindung ist weiter durch die Figuren erläutert, ohne auf diese beschränkt zu sein. Es zeigen:
Fig. 1 einen Ausschnitt aus einer Verpackungsmaschine mit Etikettiermaschine und Längs- und Querschneidern und
Fig. 2 eine Kunststofffolienverpackung mit Etikett.

In Figur 1 ist ein Ausschnitt einer Verpackungsmaschine (1) dargestellt. Zu erkennen sind die gemeinsam als Unter- und Oberfolie dargestellte Folie (2) gehaltert in einer Folientransportkette (7). Als Längsrichtung ist die angedeutete Laufrichtung (14) angegeben. Die Folie besteht jeweils in Querrichtung aus einem Verbund von mehreren Einzelverpackungen, im vorliegenden Beispiel drei Einzelverpackungen, von Kunststofffolienverpackungen (2). Mit Punkten sind die gedachten Schneidelinien (5) der Einzelverpackungen angedeutet. Ebenso gezeigt ist die außerhalb der Siegelnaht (13) angeordnete Peel-Off Ecke (8). Die Peel-Off Ecke ist vorauslaufend angeordnet.

Quer zur Laufrichtung (14) wird der Verpackungsverbund durch eine Querschneidevorrichtung (3) getrennt. Nach taktweiser Förderung gelangt, die durch die Querschneidevorrichtung (3) eingebrachte Schnittlinie (6) zur Etikettiervorrichtung (12). Hier werden Etiketten (9) so aufgeklebt, dass die Klebezone (10) auf der Peel-Zone (8) aufliegt, während der neutralisierte, nicht haftende oder klebende Bereich (11) der Etiketten (9) überlappend in den Verpackungsverbund aus Einzelverpackungen der vorausgehenden Kunststofffolienverpackung (2) reicht und die Schnittlinie der Querschneidevorrichtung überdeckt.

Sind die Etiketten (9) aufgeklebt, werden diese taktweise in einen Bereich gefördert, in dem Längsschneidevorrichtungen (4) die drei Einzelverpackungen vereinzeln, womit jede Einzelververpackung mit einem Etikett (9) versehen ist und einen überstehenden neutralisierten Bereich (11) als Lasche aufweist. Die Etiketten (9) wurden zuvor außerhalb des Schneidebereichs der Längsschneidevorrichtungen aufgebracht.

Eine solche vereinzelte Kunststoffverpackung ist in Figur 2 dargestellt. Hier ist erkennbar, dass die Siegelnaht (13) umlaufend eine innere das Verpackungsgut einschließende Siegelzone bildend ausgebildet ist und die Peel-Off Ecke ausnimmt und hierbei umläuft. Der neutralisierte Bereich (11) ist grau hinterlegt, der Klebereich (10) ist hell gehalten. Das Etikett ist so platziert, dass der Klebebereich nicht über den Rand der Kunststofffolienverpackung reicht.

## Patentansprüche

1. Verpackungsmaschine zur Herstellung von Kunststofffolienverpackungen aufweisend einen langgestreckten Maschinenrahmen,
- mit in dem Maschinenrahmen der Verpackungsmaschine geführten Folien, wobei zumindest eine Folie beidseits am äußeren Folienrand in jeweils einer Folientransportkette (7) gehaltert und die Folientransportkette (7) in dem Maschinenrahmen geführt ist und über ein Antriebssystem taktweise umlaufbar ist,
- der Maschinenrahmen zumindest eine Siegelstation aufweist, der die Folien mit eingeschlossenem Verpackungsgut zugeführt werden, die zumindest eine Siegelplatte und zumindest eine Siegelbrille aufweist, um durch die Folien hindurch taktweise eine um das Verpackungsgut umlaufende geschlossene Siegelnaht (13) einzubringen und
- der Maschinenrahmen weiterhin Schneide- und/oder Perforiervorrichtungen (3,4) aufweist zum Vereinzeln der gesiegelten Folienbahnen mit eingeschlossenem Verpackungsgut zur Herstellung von Einzelverpackungen (2) und die Einzelverpackungen (2) außerhalb der Siegelnaht (13) zumindest eine Abziehzone (8) aufweisen, die zum Abziehen der oberen Folie vorgesehen ist,
**dadurch gekennzeichnet, dass**
- der Maschinenrahmen weiterhin eine Etikettiervorrichtung (12) zur Zufuhr von Etiketten (9) aufweist,
- in Laufrichtung eine erste Schneide- und/oder Perforiervorrichtung (3) vorgesehen ist, zu einem Trennen der Kunststofffolienverpackungen mittels eines Querschnittes zu einem Verpackungsverbund, insbesondere aus 2 bis 8 Einzelverpackungen (2), der an den Folienrändern der Folienbahn jeweils in der Folientransportkette (7) gehaltert ist,
- nachfolgend der ersten Schneide- und/oder Perforiervorrichtung (3) in Laufrichtung (14) zumindest eine Etikettiervorrichtung (12) vorgesehen ist, zum Versehen der KunststofFfolienverpackungen des Verpackungsverbunds im Bereich der Abziehzone mit einem Etikett (9), insbesondere einem Etikett (9) pro Kunststofffolienverpackung, teilweise auch den Verpackungsverbund des nachfolgenden oder vorangehenden Verbundes im Bereich des Querschnittes und/oder der Querperforierung überlappend,
- nachfolgend der Etikettiervorrichtung (12) in Laufrichtung (14) eine zweite Schneide- und/oder Perforiervorrichtung (4) vorgesehen ist, zum Vereinzeln der Einzelverpackungen (2) in Längsrichtung,
- wobei das Etikett (9) mit der einen Einzelverpackung (2) klebend oder verschweißt andauernd verbunden ist, während das Etikett (9) auf der Einzelverpackung (2) des benachbarten Verpackungsverbunds mit einer neutralisierten Zone (11) zeitweilig nur lose aufliegt.

2. Die Verpackungsmaschine nach Anspruch 1, **dadurch gekennzeichnet**, die Etikettiervorrichtung (12) jeweils 4 unmittelbar benachbarte Kunststofffolienverpackungen mit jeweils einem Etikett (9) versieht, wobei jeweils zwei Kunststofffolienverpackungen klebend und zwei Einzelverpackungen (2) lose aufliegend mit dem Etikett (9) überbrückend versehen sind und die zweite Schneide- und/oder Perforiervorrichtung (4) in Längsrichtung, die mit dem Etikett (9) klebend überbrückten Kunststofffolienverpackungen und das Etikett (9) vereinzelt.

3. Verpackungsmaschine nach Anspruch 1 oder 2, **dadurch gekennzeichnet, dass** die Etikettiervorrichtung (12) weiterhin einen Drucker zum individuellen Bedrucken der Etiketten aufweist, z.B. mit einem Hinweis auf das Produktionsdatum, die Produktcharge und/oder das Verfallsdatum, unmittelbar vor Aufbringung auf die Kunststofffolienverpackungen,

4. Verpackungsmaschine nach Anspruch 1, 2 oder 3, **dadurch gekennzeichnet, dass** das Etikett (9) auf die Oberfolie (von oben), auf die Unterfolie (von unten) oder von oben und von unten ausgebracht ist.

5. Verfahren zum Herstellen von Kunststofffolienverpackungen mit aufgebrachten Etiketten (9) mit einer Verpackungsmaschine aufweisend einen langgestreckten Maschinenrahmen,
- mit in dem Maschinenrahmen der Verpackungsmaschine geführten Folien, wobei zumindest eine Folie beidseits am äußeren Folienrand in jeweils einer Folientransportkette (7) gehaltert und die Folientransportkette (7) in dem Maschinenrahmen geführt ist und über ein Antriebssystem taktweise umlaufbar ist, und
- der Maschinenrahmen zumindest eine Siegelstation aufweist, der die Folien mit eingeschlossenem Verpackungsgut zugeführt werden, die zumindest eine Siegelplatte und zumindest eine Siegelbrille aufweist, um durch die Folien hindurch taktweise eine um das Verpackungsgut umlaufende geschlossene Siegelnaht (13) einzubringen und
- der Maschinenrahmen weiterhin Schneide- und/oder Perforiervorrichtungen (3,4) zum Vereinzeln der gesiegelten Folienbahnen mit eingeschlossenem Verpackungsgut zur Herstellung von Einzelverpackungen (2), aufweist und die Einzeiverpackungen (2) außerhalb der Siegelnaht (13) zumindest eine Abziehzone (8) aufweisen, die zum Abziehen der oberen Folie vorgesehen ist,
**dadurch gekennzeichnet, dass**
- der Maschinenrahmen weiterhin eine Etikettiervorrichtung (12) zur Zufuhr von Etiketten (9) aufweist,
- mit in Laufrichtung ersten Schneide- und/oder Perforiervorrichtung (3) die Kunststofffolienverpackungen mittels zumindest eines Querschnittes zu einem Verpackungsverbund aus zumindest zwei verbundenen Einzelverpackungen (2) vereinzelt werden, der an den Folienrändern der Folienbahn jeweils in der Folientransportkette (7) gehaltert ist,
- nachfolgend der ersten Schneide- und/oder Perforiervorrichtung (3) in Laufrichtung (14) zumindest eine Etikettiervorrichtung (12) vorgesehen ist und die Kunststofffolienverpackungen des Verpackungsverbunds im Bereich der Abziehzone mit zumindest einem Etikett (9) versehen werden, teilweise den Querschnitt und/oder der Querperforierung überlappend, und
- nachfolgend der Etikettiervorrichtung (12) in Laufrichtung (14) mit einer zweiten Schneide- und/oder Perforiervorrichtung (4) der Verpackungsverbund in Längsrichtung zu Einzelverpackungen (2) vereinzelt wird.

6. Verfahren nach Anspruch 5, **dadurch gekennzeichnet, dass** das Etikett (9) mit einer Einzelverpackung (2) klebend oder verschweißt andauernd verbunden wird, während das Etikett (9) auf dem benachbarten, insbesondere dem nachfolgenden oder vorangehenden, Verpackungsverbund mit seiner neutralisierten Zone (11) nur lose aufliegt.

7. Verfahren nach Anspruch 5 oder 6, **dadurch gekennzeichnet, dass** die Etikettiervorrichtung (12) jeweils 4 unmittelbar benachbarte Kunststofffolienverpackungen mit jeweils einem Etikett (9) versieht, wobei jeweils zwei Kunststofffolienverpackungen klebend und zwei Einzelverpackungen (2) lose aufliegend mit dem Etikett (9) überbrückend versehen sind und die zweite Schneide- und/oder Perforiervorrichtung (4) in Längsrichtung, die mit dem Etikett (9) klebend überbrückten KunStstofffolienverpackungen und das Etikett (9) vereinzelt.

8. Verfahren nach Anspruch 5, 6 oder 7, **dadurch gekennzeichnet, dass** die Etikettiervorrichtung (12) weiterhin einen Drucker zum individuellen Bedrucken der Etiketten (9) aufweist, z.B. mit einem Hinweis auf das Produktionsdatum, die Produktcharge und/oder das Verfallsdatum, unmittelbar vor Aufbringung auf die Kunststofffolienverpackungen.

9. Verfahren nach zumindest einem der Ansprüche 5 bis 8, **dadurch gekennzeichnet, dass** bei Aufbringen des Etiketts (9) Unterstützungsglieder, insbesondere bewegliche, die Einzelverpackungen (2) von der anderen Seite, insbesondere von unten, stützen, vorzugsweise im Klebebereich des Etiketts (9) und insbesondere taktweise.

## Claims

1. A packaging machine for producing plastic film packaging, comprising an elongated machine frame,
- having films guided in the machine frame of the packaging machine, wherein at least one film is held on both sides at the outer film edges each in one film transport chain (7), and the film transport chain (7) is guided in the machine frame and is stepwise revolvable by means of a drive system,
- the machine frame has at least one sealing station which receives the films with the material to be packaged enclosed therein, having at least one sealing plate and at least one sealing frame to stepwise create a closed sealing seam (13) through the films all around the material to be packaged, and
- the machine frame also has cutting and/or perforating devices for separating the sealed film sheets with the material to be packaged enclosed to produce individual packages (2), and outside of the sealing seam (13), the individual packages (2) have at least one peel-off zone (8), which is provided for peeling away the top film,
**characterized in that**
- the machine frame also has a labeling device (12) for supplying labels (9),
- a first cutting and/or perforating device (3) in the direction of travel is provided for separating the plastic film packages by means of a transverse cut to form a package composite, in particular consisting of 2 to 8 individual packages (2), held on the film edges of the film sheet in the film transport chain (7),
- at least one labeling device (12) is provided following the first cutting and/or perforating device (3) in the direction of travel (14) for providing the plastic film packaging of the package composite with a label (9) in the area of the peel-off zone, in particular one label (9) per plastic film packaging, partially also overlapping with the package composite of the subsequent or preceding composite in the area of the transverse cut and/or the transverse perforation,
- a second cutting and/or perforating device (4) is provided following the labeling device (12) in the direction of travel (14) for separating the individual packages (2) in the longitudinal direction,
- wherein the label (9) is permanently bonded to the one individual package (2) by gluing or welding, while the label (9) with a neutralized zone (11) temporarily lies only loosely on the individual package of the neighboring package composite.

2. The packaging machine according to Claim 1, **characterized in that** the labeling device (12) each provides four plastic film packages in direct proximity to one another, each with a label (9), wherein two plastic film packages are provided with the label in an adhesive way and two individual packages (2) are provided with the label (9), so that it lies loosely thereon, bridging the packages, and the second cutting and/or perforating device (4) singularizes in the longitudinal direction.the plastic film packages, which are adhesively bridged with the label (9), and the label (9).

3. The packaging machine according to Claims 1 or 2, **characterized in that** the labeling device (12) also has a printer for individual printing of the labels, e.g., with a notice of the production date, the product batch and/or the expiration date, immediately before being applied to the plastic film packages.

4. The packaging machine according to Claims 1, 2 or 3, **characterized in that** the label (9) is applied to the top film (from above), the label is applied to the bottom film (from beneath) or is applied from above and from beneath.

5. A method for manufacturing plastic film packages with applied labels with a packaging machine having an elongated machine frame,
- having films guided in the machine frame of the packaging machine, wherein at least one film is held on both sides at the outer film edges each in one film transport chain (7), and the film transport chain (7) is guided in the machine frame and is stepwise revolvable by means of a drive system, and
- the machine frame has at least one sealing station which receives the films with the material to be packaged enclosed therein, having at least one sealing plate and at least one sealing frame to stepwise create a closed sealing seam (13) through the films all around the material to be packaged, and
- the machine frame also has cutting and/or perforating devices for separating the sealed film sheets with the material to be packaged enclosed to produce individual packages (2), and outside of the sealing seam (13), the individual packages (2) have at least one peel-off zone (8), which is provided for peeling away the top film,
**characterized in that**
- the machine frame also has a labeling device (12) for supplying labels (9),
- a first cutting and/or perforating device (3) in the direction of travel is provided for separating the plastic film packages by means of a transverse cut to form a package composite, in particular consisting of 2 to 8 individual packages (2), held on the film edges of the film sheet in the film transport chain (7),
- at least one labeling device (12) is provided following the first cutting and/or perforating device (3) in the direction of travel (14) for providing the plastic film packaging of the package composite with a label (9) in the area of the peel-off zone, in particular one label (9) per plastic film packaging, partially also overlapping with the package composite of the subsequent or preceding composite in the area of the transverse cut and/or the transverse perforation,
- a second cutting and/or perforating device (4) is provided following the labeling device (12) in the direction of travel (14) for separating the individual packages (2) in the longitudinal direction,
- wherein the label (9) is permanently bonded to the one individual package (2) by gluing or welding, while the label (9) with a neutralized zone (11) temporarily lies only loosely on the individual package of the neighboring package composite.

6. The method according to Claim 5, **characterized in that** the label (9) is permanently connected to a single package (2) by gluing or welding, while the label (9) is lying only loosely on the neighboring package composite with its neutralized zone (11), in particular on the following or preceding package composite,.

7. The method according to Claim 5 or 6, **characterized in that** the labeling device (12) each provides four plastic film packages in direct proximity to one another, each with a label (9), wherein two plastic film packages (2) are provided with the label (9) in an adhesive way and two individual packages (2) are provided with the label, so that it lies loosely thereon, bridging the packages, and the second cutting and/or perforating device (4) singularizes in the longitudinal direction the plastic film packages, which are adhesively bridged with the label (9), and the label(9).

8. The method according to Claim 5, 6 or 7, **characterized in that** the labeling device (12) also has a printer for individual printing of the labels (9), e.g., with a notice of the production date, the product batch and/or the expiration date, immediately before being applied to the plastic film packages.

9. The method according to at least one of Claims 5 to 8, **characterized in that** supporting elements, in particular movable supporting elements support the individual packages from the other side, in particular from beneath, preferably in the adhesive area of the label and in particular stepwise.

## Revendications

1. Machine à emballer destinée à fabriquer des emballages sous film plastique, présentant un bâti de machine étiré longitudinalement,
- comprenant des films dirigés dans le bâti de machine de la machine à emballer,
dans lequel au moins un film est maintenu des deux côtés sur le bord extérieur du film dans respectivement une chaîne de transport de films (7), et la chaîne de transport de films (7) est dirigée dans le bâti de machine et peut être mise en circulation de manière cadencée par un système d'entraînement,
- le bâti de machine présente au moins une station de scellage vers laquelle les films avec une marchandise à emballer contenue dedans sont amenés, laquelle présente au moins un plateau de scellage et au moins une lunette de scellage afin d'appliquer de manière cadencée une soudure de scellage (13) fermée à travers les films entourant la marchandise à emballer et
- le bâti de machine présente en outre des dispositifs de découpe et/ou de perforation (3, 4) pour différencier les bandes de film scellées avec la marchandise à emballer contenue dedans pour fabriquer des emballages individuels (2) et les emballages individuels (2) présentent en-dehors de la soudure de scellage (13) au moins une zone pelable (8) prévue pour peler le film supérieur,
**caractérisée en ce**
- le bâti de machine présente en outre un dispositif d'étiquetage (12) pour amener des étiquettes (9),
- un premier dispositif de découpe et/ou de perforation (3) est prévu dans le sens de la marche, pour une séparation des emballages sous film plastique au moyen d'une découpe transversale en un groupe d'emballages, en particulier de 2 à 8 emballages individuels (2), lequel est maintenu sur les bords des films de la bande de film respectivement dans la chaîne de transport de films (7),
- au moins un dispositif d'étiquetage (12) est prévu à la suite du premier dispositif de découpe et/ou de perforation (3) dans le sens de la marche (14), pour munir les emballages sous film plastique du groupe d'emballages d'une étiquette (9) au niveau de la zone pelable, en particulier d'une étiquette (9) par emballage sous film plastique, partiellement également en chevauchant le groupe d'emballages du groupe suivant ou précédent au niveau de la découpe transversale et/ou de la perforation transversale,
- un deuxième dispositif de découpe et/ou de perforation (4) est prévu à la suite du dispositif d'étiquetage (12) dans le sens de la marche (14), pour différencier les emballages individuels (2) dans le sens longitudinal,
- sachant que l'étiquette (9) est reliée durablement par collage ou soudage avec l'un des emballages individuels (2), alors que l'étiquette (9) sur l'emballage individuel (2) du groupe d'emballages voisin est simplement posée temporairement de manière lâche avec une zone (11) neutralisée.

2. Machine à emballer selon la revendication 1, **caractérisée en ce que** le dispositif d'étiquetage (12) dote respectivement 4 emballages sous film plastique directement voisins d'une étiquette (9) respective, sachant que respectivement deux emballages sous film plastique sont dotés par recouvrement de l'étiquette (9) par collage et deux emballages individuels (2) sont dotés par recouvrement d'une étiquette (9) posée de manière lâche dessus, et le deuxième dispositif de découpe et/ou de perforation (4) dans le sens longitudinal différencie les emballages sous film plastique recouverts de l'étiquette (9) par collage et l'étiquette (9).

3. Machine à emballer selon la revendication 1 ou 2, **caractérisée en ce que** le dispositif d'étiquetage (12) présente en outre une imprimante pour imprimer les étiquettes individuellement, par exemple avec des informations sur la date de production, le lot du produit et/ou la date d'expiration, directement avant qu'elle ne soient apposées sur les emballages sous film plastique.

4. Machine à emballer selon la revendication 1, 2 ou 3, **caractérisée en ce que** l'étiquette (9) est appliquée sur le film supérieur (par le haut), sur le film inférieur (par le bas) ou bien par le haut et par le bas.

5. Procédé de fabrication d'emballages sous film plastique avec des étiquettes (9) apposées comprenant une machine à emballer présentant un bâti de machine étiré en longueur,
- comprenant des films dirigés dans le bâti de machine de la machine à emballer, dans lequel au moins un film est maintenu des deux côtés sur le bord extérieur du film dans respectivement une chaîne de transport de films (7), et la chaîne de transport de films (7) est dirigée dans le bâti de machine et peut être mise en circulation de manière cadencée par un système d'entraînement et
- le bâti de machine présente au moins une station de scellage vers laquelle les films avec une marchandise à emballer contenue dedans sont amenés, laquelle présente au moins un plateau de scellage et au moins une lunette de scellage afin d'introduire de manière cadencée à travers les films une soudure de scellage (13) fermée entourant la marchandise à emballer et
- le bâti de machine présente en outre des dispositifs de découpe et/ou de perforation (3, 4) pour différencier les bandes de film scellées avec la marchandise à emballer contenue dedans pour fabriquer des emballages individuels (2) et les emballages individuels (2) présentent en-dehors de la soudure de scellage (13) au moins une zone pelable (8) prévue pour peler le film supérieur,
**caractérisé en ce que**
- le bâti de machine présente en outre un dispositif d'étiquetage (12) pour amener des étiquettes (9),
- avec le premier dispositif de découpe et/ou de perforation (3) dans le sens de la marche, les emballages sous film plastique sont différenciés au moyen au moins d'une découpe transversale en un groupe d'emballages d'au moins deux emballages individuels (2) reliés, lequel est maintenu sur les bords des films de la bande de film respectivement dans la chaîne de transport de films (7),
- au moins un dispositif d'étiquetage (12) est prévu à la suite du premier dispositif de découpe et/ou de perforation (3) dans le sens de la marche (14) et les emballages sous film plastique du groupe d'emballages sont munis d'au moins une étiquette (9) au niveau de la zone pelable, en chevauchant partiellement la découpe transversale et/ou la perforation transversale, et
- le groupe d'emballage est différencié en emballages individuels (2) avec un deuxième dispositif de découpe et/ou de perforation (4) à la suite du dispositif d'étiquetage (12) dans le sens de la marche (14).

6. Procédé selon la revendication 5, **caractérisé en ce que** l'étiquette (9) est reliée durablement par collage ou soudage avec un emballage individuel (2), alors que l'étiquette (9) est simplement posée de manière lâche avec sa zone (11) neutralisée sur le groupe d'emballages voisin, en particulier le groupe suivant ou précédent.

7. Procédé selon la revendication 5 ou 6, **caractérisé en ce que** le dispositif d'étiquetage (12) dote respectivement 4 emballages sous film plastique directement voisins d'une étiquette (9) respective, sachant que respectivement deux emballages sous film plastique sont dotés par recouvrement de l'étiquette (9) par collage et deux emballages individuels (2) sont dotés par recouvrement de l'étiquette (9) posée de manière lâche dessus, et le deuxième dispositif de découpe et/ou de perforation (4) dans le sens longitudinal différencie les emballages sous film plastique recouverts de l'étiquette (9) par collage et l'étiquette (9).

8. Procédé selon la revendication 5, 6 ou 7, **caractérisé en ce que** le dispositif d'étiquetage (12) présente en outre une imprimante pour imprimer les étiquettes (9) individuellement, par exemple avec des informations sur la date de production, le lot du produit et/ou la date d'expiration, directement avant qu'elles ne soient apposées sur les emballages sous film plastique.

9. Procédé selon au moins l'une des revendications 5 à 8, **caractérisé en ce que**, lorsqu'on appose l'étiquette (9), des éléments de support, en particulier mobiles, soutiennent les emballages individuels (2) de par l'autre côté, en particulier par le bas, de préférence dans la zone de collage de l'étiquette (9) et de préférence de manière cadencée.
